# EUROPÄISCHE PATENTSCHRIFT

(11) **EP 1 691 248 B1**
(45) Veröffentlichungstag und Bekanntmachung des Hinweises auf die Patenterteilung: **14.05.2008**
(21) Anmeldenummer: 06002425.4
(22) Anmeldetag: 06.02.2006
(51) Int. Cl.: G05G 5/08, G05G 9/047

(54) **Betätigungseinrichtung zur Betätigung von zwei Kraftübertragungssträngen**
Control device for controling two transmission rods
Dispositif d'actionnement destiné à l'actionnement de deux chaînes de transmission

(30) Priorität: 11.02.2005 DE 202005002296 U
(43) Veröffentlichungstag der Anmeldung: 16.08.2006
(73) Patentinhaber: Dura Automotive Systems GmbH, 40549 Düsseldorf (DE)
(72) Erfinder: Mathar, Jochen J., 54576 Hillesheim (DE)
(74) Vertreter: Paul, Dieter-Alfred

(56) Entgegenhaltungen:
- DE-A1- 1 750 178
- US-A- 4 526 055
- US-A1- 2004 130 530

## Beschreibung

Die Erfindung betrifft eine Betätigungseinrichtung zur Betätigung von zwei Kraftübertragungssträngen mit folgenden Merkmalen:
a) die Betätigungseinrichtung hat einen von Hand bedienbaren Betätigungshebel;
b) der Betätigungshebel ist in einem Gelenk gelagert, das eine Verschwenkung des Betätigungshebels in allen Richtungen erlaubt;
c) mit dem Betätigungshebel verbunden sind eine erste und eine zweite Kupplungseinrichtung für die Kupplung mit jeweils einem Kraftübertragungsstrang;
d) die Kupplungseinrichtungen sind an dem Betätigungshebel derart angeordnet, daß bei Verschwenkung des Betätigungshebels in einer ersten Bewegungsebene die erste Kupplungseinrichtung verschwenkt und die zweite lediglich verdreht wird und bei einer Verschwenkung in einer zweiten, zur ersten senkrechten Bewegungsebene die zweite Kupplungseinrichtung verschwenkt und die erste lediglich verdreht wird;
e) dem Gelenk zugeordnet ist eine von Hand betätigbare Sperrvorrichtung,
   aa) die das Gelenk in einer Freigabestellung derart freigibt, daß der Betätigungshebel in allen Richtungen verschwenkbar ist und damit eine Verschwenkung beider Kupplungseinrichtungen bewirkbar ist;
   bb) die das Gelenk in einer ersten Sperrstellung derart sperrt, daß der Betätigungshebel ausschließlich in der ersten Bewegungsebene verschwenkbar ist;
   cc) die das Gelenk in einer zweiten Sperrstellung derart sperrt, daß der Betätigungshebel ausschließlich in der zweiten Bewegungsebene schwenkbar ist;

Zur Betätigung von zwei Hydraulikventilen innerhalb eines Hydrauliksystems beispielsweise zur Steuerung eines Hubladers an einem Fahrzeug sind Betätigungseinrichtungen bekannt, die einen einzigen Betätigungshebel aufweisen, mit dem zwei Kraftübertragungsstränge, beispielsweise in Form von zwei Gestängen oder zwei Drahtzügen, gemeinsam oder einzeln betätigt werden können. Über die Kraftübertragungsstränge können die Bewegungen des Betätigungshebels auf die Hydraulikventile übertragen und damit beispielsweise der Hublader höhenverstellt und erforderlichenfalls gleichzeitig oder danach gekippt werden. Hierzu ist der Betätigungshebel in einem Gelenk gelagert, das eine Verschwenkung des Betätigungshebels in grundsätzlichen allen Richtungen erlaubt. An dem Betätigungshebel sind eine erste und eine zweite Kupplungseinrichtung meist in Form eine Kugelgelenks angebracht, an denen die beiden Betätigungsstränge anlenkbar sind. Die Kupplungseinrichtungen sind im rechten Winkel zueinander derart angeordnet, daß bei Verschwenkung des Betätigungshebels in einer ersten Bewegungsebene die erste Kupplungseinrichtung verschwenkt und die zweite lediglich verdreht wird und bei einer Verschwenkung in einer zweiten, zur ersten senkrechten Bewegungsebene die zweite Kupplungseinrichtung verschwenkt und die erste lediglich verdreht wird. Die jeweilige Verschwenkbewegung überträgt sich auf den jeweils betroffenen Kraftübertragungsstrang, während die Drehbewegung der jeweiligen Kupplungseinrichtung keinen Einfluß auf den daran angeschlossenen Kraftübertragungsstrang hat.

Soll nur eines der Hydraulikventile betätigt werden, ist es erforderlich, das Gelenk ausschließlich in einer Bewegungsebene freizugeben und ansonsten zu sperren. Hierzu ist eine Sperrvorrichtung vorhanden, die das Gelenk in einer Freigabestellung vollständig freigibt, so daß der Betätigungshebel in allen Richtungen verschwenkbar ist und deshalb auf beide Hydraulikventile eingewirkt werden kann. In einer ersten Sperrstellung wird dann das Gelenk so gesperrt, daß der Betätigungshebel derart blockiert ist, daß er ausschließlich in der ersten Bewegungsebene schwenkbar ist, so daß nur eines der beiden Hydraulikventile beeinflußt wird. In einer zweiten Sperrstellung ist es dann umgekehrt. Gewöhnlich hat die Sperrvorrichtung eine dritte Sperrstellung, bei der der Betätigungshebel vollständig blockiert ist.

Die bekannte Betätigungseinrichtung ist kompliziert aufgebaut und deshalb kostspielig. Zudem hat sie einen hohen Raumbedarf.

Aus der US 4,526,055 A ist eine Betätigungseinrichtung zur Betätigung von zwei Kraftübertragungssträngen bekannt, bei der der Betätigungshebel in einem Kreuzgelenk gelagert ist, das eine verschwenkung des Betätigungshebels in mehreren Richtungen erlaubt. Der Betätigungshebel ist über eine erste und eine zweite Kupplungseinrichtung für die Kupplung mit jeweils einem Kraftübertragungsstrang verbunden. Zusätzlich ist eine Sperreinrichtung vorhanden, über die der Betätigungshebel in einer neutralen Position blockiert werden kann. Hierdurch soll vermieden werden, dass die Betätigungseinrichtung ungewollt bedient wird. Zusätzlich kann die Sperreinrichtung auch mit einem Schloss versehen sein, um die nicht autorisierte Verwendung des mit der Betätigungseinrichtung versehenen Gerätes zu verhindern.

Der Erfindung liegt die Aufgabe zugrunde, eine Betätigungseinrichtung der eingangs genannten Art möglichst einfach und kompakt auszubilden, so daß sie kostengünstig herstellbar ist, geringes Gewicht hat und wenig Raum benötigt.

Diese Aufgabe wird erfindungsgemäß durch folgende Merkmale gelöst:
f) das Gelenk ist als Kreuzgelenk ausgebildet;
g) das Kreuzgelenk hat einen ersten gerätefesten Gelenkzapfen, der sich in der ersten Ebene erstreckt;
h) auf dem ersten Gelenkzapfen ist ein zweiter Gelenkzapfen drehbar um die Achse des ersten Gelenkzapfens gelagert;
i) auf dem zweiten Gelenkzapfen ist der Betätigungshebel drehbar um eine Achse gelagert, die senkrecht zur Achse des ersten Gelenkzapfens verläuft;
j) die Sperrvorrichtung weist eine erste Sperreinrichtung auf;
k) die erste Sperreinrichtung hat einen Sperrbolzen, der in dem ersten Gelenkzapfen zwischen einer Freigabestellung und einer Blockierstellung verschieblich gelagert ist;
l) der Sperrbolzen ist zwecks Erreichen der Blockierstellung über den ersten Gelenkzapfen hinaus in eine Blockierausnehmung im Betätigungshebel so weit einschiebbar, daß der Betätigungshebel gegenüber dem zweiten Gelenkzapfen festgelegt ist;
m) die Sperrvorrichtung weist eine zweite Sperreinrichtung auf, mittels der der zweite Gelenkzapfen drehfest gegenüber dem ersten Gelenkzapfen festlegbar ist.

Die Ausbildung des Gelenks als Kreuzgelenk in Kombination mit einer aus zwei Sperreinrichtungen bestehenden Sperrvorrichtung gemäß den vorgenannten Merkmalen ergibt eine kompakte und kostengünstig herstellbare Konstruktion, die leicht ist und wenig Raumbedarf hat. Gleichwohl können mit ihr alle Funktionen der bekannten Betätigungseinrichtung verwirklicht werden, insbesondere, wenn die beiden Sperreinrichtungen so ausgebildet sind, daß die Sperrvorrichtung in eine dritte Sperrstellung gebracht werden kann, in der sich beide Sperreinrichtungen gleichzeitig in ihren Sperrstellungen befinden.

In Ausbildung der Erfindung ist vorgesehen, daß der Sperrbolzen koaxial zu dem ersten Längszapfen verläuft und die erste Kupplungseinrichtung koaxial zu dem ersten Gelenkzapfen angeordnet ist. Zweckmäßig ist auch, wenn die zweite Kupplungseinrichtung koaxial zur Schwenkachse des Betätigungshebels um den zweiten Gelenkzapfen angeordnet ist.

Die Erfindung sieht des weiteren vor, daß die zweite Sperreinrichtung ein erstes und ein dazu komplementäres zweites Eingriffsorgan aufweist, wobei das zweite Eingriffsorgan am zweiten Gelenkzapfen und das erste Eingriffsorgan derart beweglich am gerätefesten Teil der Betätigungseinrichtung gelagert ist, daß es zwischen einer Freigabestellung und einer Eingriffsstellung bewegbar ist, in der der Betätigungshebel ausschließlich in der ersten Bewegungsebene verschwenkbar ist. Dabei sollte das erste Eingriffsorgan mit dem Sperrbolzen derart gekoppelt sein, daß sich in einer ersten Stellung Sperrbolzen und erstes Eingriffsorgan in Freigabestellung befinden, daß sich in einer zweiten Stellung der Sperrbolzen noch in Freigabestellung und das erste Eingriffsorgan in Eingriffsstellung befinden und daß sich in einer dritten Stellung der Sperrbolzen in Blockierstellung und das erste Eingriffsorgan in Freigabestellung befinden. Mit dieser Ausbildung der zweiten Sperreinrichtung ist es auf konstruktiv einfache Weise möglich, den Betätigungshebel in der einen und/oder der anderen Ebene zu blockieren. Vorzugsweise sollte das erste Eingriffsorgan mit dem Sperrbolzen derart gekoppelt sein, daß sich in einer vierten Stellung der Sperrbolzen in Blockierstellung und das Eingriffsorgan in Eingriffsstellung befinden, so daß der Betätigungshebel in einer bestimmten Mittelstellung vollständig blockiert werden kann.

Es ist zweckmäßig, daß die ersten, zweiten, dritten und gegebenenfalls vierten Stellungen in einer Bewegungsrichtung des Sperrbolzens hintereinander liegen, wobei die Reihenfolge durchaus verschieden sein kann.

Das zweite Eingriffselement kann beispielsweise als Eingriffsausnehmung in einer mit dem Gelenkzapfen drehbaren Eingriffsscheibe ausgebildet und das erste Eingriffselement quer zu der Eingriffsscheibe beweglich gelagert sein. Dann sollte das erste Eingriffselement derart geformt sein, daß es bei einer Bewegung in die erste und dritte Stellung nicht in die Eingriffsausnehmung einfaßt, jedoch bei einer Bewegung in die zweite und gegebenenfalls vierte Stellung in die Eingriffsausnehmung einfaßt. Hierzu kann das erste Eingriffselement beispielsweise eine entsprechend geformte Verzahnung aufweisen, deren Zähne dann in den vorbeschriebenen Stellungen in die Eingriffsausnehmung einfassen und deren Zahnlücken die Eingriffsscheibe freigeben. Das erste Eingriffselement sollte dann parallel zum Blockierbolzen verlaufen und mit diesem starr verbunden sein.

Nach der Erfindung ist ferner vorgesehen, daß der Sperrbolzen mit einem außen liegenden Handgriff verbunden ist, über den er in der vorbeschriebenen Weise verschoben werden kann. Dies kann in der Weise geschehen, daß der Sperrbolzen mit dem Handgriff fest verbunden ist, so daß auf den Handgriff eine Schiebebewebung ausgeübt werden muß, um den Sperrbolzen zu bewegen. Alternativ dazu kann vorgesehen sein, daß der Handgriff als Drehgriff ausgebildet ist, der über ein Getriebe, beispielsweise eine Art Spindelgetriebe, derart mit dem Sperrbolzen verbunden ist, daß eine Drehbewegung des Drehgriffs in eine Längsbewegung des Sperrbolzens umgewandelt wird. Je nach Anordnung ist auf diese Weise die Betätigungseinrichtung einfacher bedienbar. Dabei sollte der Sperrbolzen mit einer Rasteinrichtung zusammenwirken, die ein Einrasten in verschiedenen Stellungen, insbesondere den oben genannten Stellungen, bewirkt.

In der Zeichnung ist die Erfindung anhand eines Ausführungsbeispiels näher veranschaulicht. Es zeigen:
- Figur 1: die erfindungsgemäße Betätigungseinrichtung in perspektivischer Darstellung;
- Figur 2: einen Vertikalschnitt durch die Betätigungseinrichtung gemäß Figur 1 in der zweiten Bewegungsebene;
- Figur 3: eine Seitenansicht der Betätigungseinrichtung gemäß den Figuren 1 und 2 mit Teilschnitt durch das Gelenk in der Freigabestellung;
- Figur 4: die Betätigungseinrichtung in der Ansicht gemäß Figur 3 mit der Sperrvorrichtung in der ersten Sperrstellung;
- Figur 5: die Betätigungseinrichtung in der Ansicht gemäß den Figuren 3 und 4 mit der Sperrvorrichtung in der zweiten Sperrstellung und
- Figur 6: die Betätigungseinrichtung gemäß den Figuren 3 bis 5 mit der Sperrvorrichtung in der dritten Sperrstellung.

Die in Figur 1 dargestellte Betätigungseinrichtung 1 weist einen Betätigungshebel 2 auf, der am freien Ende einen Betätigungsgriff 3 hat, über den der Betätigungshebel 2 von Hand gegriffen werden kann. Der Betätigungshebel 2 ist über ein Kreuzgelenk 4 an einer Gerätehalterung 5 gelagert. Die Gerätehalterung 5 ist dazu bestimmt, beispielsweise mit einem Fahrzeug im Bereich des Fahrersitzes fest verbunden zu werden. Die Gerätehalterung 5 besteht aus zwei rechtwinklig zueinander stehenden Halterungsflächen 6, 7 und einem Bodenblech 8, wobei das Kreuzgelenk 4 an dem linken Halterungsblech 6 aufgehängt ist.

Im Bereich des Kreuzgelenks 4 stehen zwei Kugelköpfe 9, 10 vor, die im rechten Winkel zueinander ausgerichtet sind. An diesen Kugelköpfen 9, 10 kann jeweils ein Drahtzug - aber auch ein Gestänge - angelenkt werden. Mittels dieser Drahtzüge kann Kraft durch Verschwenken des Betätigungshebels 2 auf zu betätigende Organe, beispielsweise Hydraulikventile, übertragen werden, die mit den anderen Enden der Drahtzüge verbunden sind.

Das Bodenblech 8 hat zwei Einhängeöffnungen 11, 12, in denen die Führungsmäntel der Drahtzüge eingehängt werden können.

In den Figuren 2 bis 6 sind Einzelheiten des Kreuzgelenks 4 und der damit verbundenen Teile durch Schnittdarstellungen zu erkennen. An dem Halterungsblech 6 ist ein erster Gelenkzapfen 13 fest angebracht. Er erstreckt sich horizontal. Durch ihn - wie auch durch das Halterungsblech 6 - durchläuft koaxial eine Führungsbohrung 14, in der ein Sperrbolzen 15 verschieblich gelagert ist. Der Sperrbolzen 15 ragt aus der Rückseite des Halterungsblechs 6 heraus und weist an seinem freien Ende einen Handgriff 16 auf, über den der Sperrbolzen 15 von Hand verschoben werden kann.

Auf dem ersten Gelenkzapfen 13 ist ein zweiter Gelenkzapfen 17 drehbar um die Längsachse des ersten Gelenkzapfens 13 gelagert. Der zweite Gelenkzapfen 17 erstreckt sich quer zu dieser Längsachse. Auf dem zweiten Gelenkzapfen 17 ist der Betätigungshebel 2 drehbar um die Achse des zweiten Gelenkzapfens 17, welche senkrecht zu der Längsachse des ersten Gelenkzapfens 13 verläuft, gelagert. Hierzu weist der Betätigungshebel 2 ein Fußstück 18 auf, das untenseitig gegabelt ist und den zweiten Gelenkzapfen 17 im Bereich von dessen Enden unter Ausbildung von zwei Lagern 19, 20 (Figur 2) umgibt.

Der nach vorne vorstehende Kugelkopf 9 ist an dem Fußstück 18 derart befestigt, daß die Längsachse des ersten Gelenkzapfens 13 durch dessen Mitte hindurch geht. Der andere Kugelkopf 10 ist an der Stirnseite des zweiten Gelenkzapfens 17 so angebracht, daß er koaxial zur Drehachse des Fußstücks 18 liegt.

Mit dem zweiten Gelenkzapfen 17 verbunden ist eine Eingriffsscheibe 21, die sich bei einer Verdrehung des zweiten Gelenkzapfens 17 mitverdreht. Die Eingriffsscheibe 21 weist untenseitig eine sich radial erstreckende, nach außen offene Eingriffsnut 22 auf. Die Eingriffsnut 22 ist Teil einer Sperreinrichtung 23, zu der auch eine Sperrklinke 24 gehört, die über eine Verbindungslasche 25 starr mit dem Sperrbolzen 15 verbunden ist, parallel zu diesem verläuft und dabei das Halterungsblech 6 durchsetzt. Die Sperrklinke 24 weist obenseitig eine nutförmige Ausnehmung 26 auf.

Das Fußstück 18 des Betätigungshebels 2 weist eine Blokkierausnehmung 27 auf, die bei senkrechter Stellung des Betätigungshebels 2, wie sie sich aus allen Figuren ergibt, koaxial zur Führungsbohrung 14 liegt und so bemessen ist, daß der Sperrbolzen 15 in dieser Stellung des Betätigungshebels 2 in die Blockierausnehmung 27 eingeschoben werden kann. Der Sperrbolzen 15 und die Blockierausnehmung 27 bilden auf diese Weise eine weitere Sperreinrichtung 28.

Der Sperrbolzen 15 weist in der Längsachse hintereinander liegend vier Rastnuten - beispielhaft mit 29 bezeichnet - auf, die mit einem Rastbolzen 30 zusammenwirken, der quer zur Längsachse des Sperrbolzens 15 verschieblich in einer Fortsetzung des ersten Gelenkzapfens 13 geführt ist. Wenn der Rastbolzen 30 in eine der Rastnuten 29 einfaßt, ist der Sperrbolzen 15 gegen selbständige axiale Verschiebung gesichert. Der Rastbolzen 30 läßt jedoch eine Verschiebung aus der jeweiligen Stellung in eine andere Stellung durch Handhabung des Handgriffs 16 zu.

In Figur 3 befindet sich der Sperrbolzen 15 in einer nach hinten am weitesten herausgezogenen ersten Stellung. In dieser Stellung ragt der Sperrbolzen 15 nur bis etwa in die Mitte des Kreuzgelenks 4 hinein. Die Sperrklinke 24 befindet sich mit ihrem freien Ende außerhalb des Bewegungsbereichs der Eingriffsscheibe 21. In dieser Freigabestellung kann der Betätigungshebel 2 um den zweiten Gelenkzapfen 17 verschwenkt werden. Gleichzeitig kann der Betätigungshebel 2 mit dem zweiten Gelenkzapfen 17 um den ersten Gelenkzapfen 13 verschwenkt werden. Beide Verschwenkbewegungen können überlagert werden, so daß der Betätigungshebel 2 im wesentlichen in allen Richtungen verschwenkt werden kann. Auf diese Weise können beide Kugelköpfe 9, 10 verschwenkt werden mit der Folge, daß Kräfte auf beide Drahtzüge und damit auf beide zu betätigenden Organe übertragbar sind.

Aus Figur 4 ist im Vergleich zu Figur 3 zu ersehen, daß der Sperrbolzen 15 durch Betätigung des Handgriffs 16 um eine Rastnut 29 in die Führungsbohrung 14 eingeschoben worden ist. In dieser Stellung befindet sich der Sperrbolzen 15 noch innerhalb der Führungsbohrung 14, ist also wirkungslos. Dagegen ist das freie Ende der Sperrklinke 24 in die Eingriffsnut 22 eingefahren und sperrt damit den zweiten Gelenkzapfen 17 mit der Folge, daß dieser in der gezeigten horizontalen Stellung nicht verdreht werden kann. In dieser ersten Sperrstellung kann deshalb der Betätigungshebel 2 nur um den zweiten Gelenkzapfen 14, d.h. in der Zeichnungsebene, verschwenkt werden. Bei einer solchen Schwenkbewegung wird der Kugelkopf 10 lediglich verdreht, so daß auf den daran angeschlossenen Drahtzug keine Kraft übertragen wird. Dagegen wird der andere Kugelkopf 9 mit dem Betätigungshebel 2 verschwenkt und nimmt dabei den die Kraft übertragenden Draht des Drahtzuges mit.

In Figur 5 ist der Sperrbolzen 15 um eine Rastnut weiter in die Führungsbohrung 15 hineingeschoben worden, und zwar so weit, daß er mit seinem freien Ende ein Stück in die Blockierausnehmung 27 hineinragt. Auf diese Weise ist der Betätigungshebel 2 in seiner Drehbeweglichkeit um den zweiten Gelenkzapfen 17 blockiert, d.h. er läßt sich nicht mehr um den zweiten Gelenkzapfen 17 verschwenken. Mit dem Sperrbolzen 15 ist auch die Sperrklinke 24 derart verschoben worden, daß die Ausnehmung 26 gegenüber der Eingriffsscheibe 21 liegt. Die Ausnehmung 26 ist so tief, daß die Sperrklinke 24 und Eingriffsscheibe 21 außer Eingriff sind, so daß sich die Eingriffsscheibe 21 und damit der zweite Gelenkzapfen 17 frei bewegen können. Der Betätigungshebel 2 bleibt also in einer zur Zeichnungsebene senkrechten Ebene verschwenkbar. Bei einer solchen Verschwenkbewegung wird nur der Kugelkopf 10 verschwenkt, während der Kugelkopf 9 lediglich verdreht wird. Eine Kraftübertragung erfolgt dann nur über den Kugelkopf 10 und den daran angelenkten Drahtzug.

In Figur 6 ist der Sperrbolzen 15 erneut um eine Rastnut 29 in die Führungsbohrung 14 und damit noch weiter in die Blockierausnehmung 27 eingeschoben worden. Damit bleibt die Blockierung des Betätigungshebels 2 um den zweiten Gelenkzapfen 17 aufrecht erhalten. Mit dem Sperrbolzen 15 ist auch die Sperrklinke 24 verschoben worden, und zwar so weit, daß jetzt die Ausnehmung 26 jenseits der Eingriffsscheibe 21 liegt und somit die Sperrklinke 24 wieder in Eingriff mit der Eingriffsnut 22 gekommen ist. Hierdurch ist Eingriffsscheibe 21 und damit der Gelenkzapfen 2 blockiert. Folglich ist der Betätigungshebel 2 in allen Richtungen gesperrt. Eine Kraftübertragung auf die an den Kugelköpfen 9, 10 angelenkten Drahtzügen ist nicht möglich.

Es versteht sich, daß die vorbeschriebenen vier Stellungen - eine Freigabestellung (Figur 3) und die zwei vorbeschriebenen Sperrstellungen (Figuren 4 und 5) - durch Zugeinwirkung auf den Handgriff 16 wieder erreicht werden können.

## Patentansprüche

1. Betätigungseinrichtung (1) zur Betätigung von zwei Kraftübertragungssträngen mit folgenden Merkmalen:
a) die Betätigungseinrichtung (1) hat einen von Hand bedienbaren Betätigungshebel (2);
b) der Betätigungshebel (2) ist in einem Gelenk (4) gelagert, das eine Verschwenkung des Betätigungshebels (2) in allen Richtungen erlaubt;
c) mit dem Betätigungshebel (2) verbunden sind eine erste und eine zweite Kupplungseinrichtung (9, 10) für die Kupplung mit jeweils einem Kraftübertragungsstrang;
d) die Kupplungseinrichtungen (9, 10) sind an dem Betätigungshebel (2) derart angeordnet, daß bei Verschwenkung des Betätigungshebels (2) in einer ersten Bewegungsebene die erste Kupplungseinrichtung (9) verschwenkt und die zweite lediglich verdreht wird und bei einer Verschwenkung in einer zweiten, zur ersten senkrechten Bewegungsebene die zweite Kupplungseinrichtung (10) verschwenkt und die erste lediglich verdreht wird;
e) dem Gelenk (4) zugeordnet ist eine von Hand betätigbare Sperrvorrichtung,
aa) die das Gelenk in einer Freigabestellung derart freigibt, daß der Betätigungshebel (2) in allen Richtungen verschwenkbar ist und damit eine Verschwenkung beider Kupplungseinrichtungen (9, 10) bewirkbar ist;
bb) die das Gelenk (4) in einer ersten Sperrstellung derart sperrt, daß der Betätigungshebel (2) ausschließlich in der ersten Bewegungsebene verschwenkbar ist;
cc) die das Gelenk (4) in einer zweiten Sperrstellung derart sperrt, daß der Betätigungshebel (2) ausschließlich in der zweiten Bewegungsebene schwenkbar ist;
**gekennzeichnet durch** folgende Merkmale:
f) das Gelenk ist als Kreuzgelenk (4) ausgebildet;
g) das Kreuzgelenk (4) hat einen ersten gerätefesten Gelenkzapfen (13), der sich in der ersten Ebene erstreckt;
h) auf dem ersten Gelenkzapfen (13) ist ein zweiter Gelenkzapfen (17) drehbar um die Achse des ersten Gelenkzapfens (13) gelagert;
i) auf dem zweiten Gelenkzapfen (17) ist der Betätigungshebel (2) drehbar um eine Achse gelagert, die senkrecht zur Achse des ersten Gelenkzapfens (13) verläuft;
j) die Sperrvorrichtung (28) weist eine erste Sperreinrichtung (28) auf;
k) die erste Sperreinrichtung (28) hat einen Sperrbolzen (15), der in dem ersten Gelenkzapfen (13) zwischen einer Freigabestellung und einer Blockierstellung verschieblich gelagert ist;
l) der Sperrbolzen (15) ist zwecks Erreichen der Blockierstellung über den ersten Gelenkzapfen (13) hinaus in eine Blockierausnehmung (27) im Betätigungshebel soweit einschiebbar, daß der Betätigungshebel (2) gegenüber dem zweiten Gelenkzapfen (17) festgelegt ist;
m) die Sperrvorrichtung weist eine zweite Sperreinrichtung (23) auf, mittels der der zweite Gelenkzapfen (17) drehfest gegenüber dem ersten Gelenkzapfen (13) festlegbar ist.

2. Betätigungseinrichtung nach Anspruch 1, **dadurch gekennzeichnet, daß** zum Erreichen einer dritten Sperrstellung die beiden Sperreinrichtungen (23, 28) derart betätigbar sind, daß sich beide Sperreinrichtungen (23, 28) gleichzeitig in ihren Sperrstellungen befinden.

3. Betätigungseinrichtung nach Anspruch 1 oder 2, **dadurch gekennzeichnet, daß** der Sperrbolzen (15) koaxial zu dem ersten Gelenkzapfen (13) verläuft.

4. Betätigungseinrichtung nach einem der Ansprüche 1 bis 3, **dadurch gekennzeichnet, daß** die erste Kupplungseinrichtung (9) koaxial zu dem ersten Gelenkzapfen (13) angeordnet ist.

5. Betätigungseinrichtung nach einem der Ansprüche 1 bis 4, **dadurch gekennzeichnet, daß** die zweite Kupplungseinrichtung (10) koaxial zur Schwenkachse des Betätigungshebels (2) um den zweiten Gelenkzapfen (17) angeordnet ist.

6. Betätigungseinrichtung nach einem der Ansprüche 1 bis 5, **dadurch gekennzeichnet, daß** die zweite Sperreinrichtung (23) ein erstes und ein dazu komplementäres zweites Eingriffsorgan (22, 24) aufweist, wobei das zweite Eingriffsorgan (22) am zweiten Gelenkzapfen (17) angeordnet und das erste Eingriffsorgan (24) derart beweglich am gerätefesten Teil der Betätigungseinrichtung (1) gelagert ist, daß es zwischen einer Freigabestellung und einer Eingriffsstellung bewegbar ist, in der der Betätigungshebel (2) ausschließlich in der ersten Bewegungsebene verschwenkbar ist.

7. Betätigungseinrichtung nach Anspruch 6, **dadurch gekennzeichnet, daß** das erste Eingriffsorgan (24) mit dem Sperrbolzen (15) derart gekoppelt ist, daß sich in einer ersten Stellung (Freigabestellung) Sperrbolzen (15) und erstes Eingriffsorgan (24) in Freigabestellung befinden, daß sich in einer zweiten Stellung (erste Sperrstellung) der Sperrbolzen (15) noch in Freigabestellung und das Eingriffsorgan (24) in Eingriffsstellung befinden und daß sich in einer dritten Stellung (zweite Sperrstellung) der Sperrbolzen (15) in Blockierstellung und das erste Eingriffsorgan (24) in Freigabestellung befinden.

8. Betätigungseinrichtung nach Anspruch 7, **dadurch gekennzeichnet, daß** das erste Eingriffsorgan (24) mit dem Sperrbolzen (15) derart gekoppelt ist, daß sich in einer vierten Stellung (dritte Sperrstellung) der Sperrbolzen (15) in Blockierstellung und das erste Eingriffsorgan (24) in Eingriffsstellung befinden.

9. Betätigungseinrichtung nach Anspruch 7 oder 8, **dadurch gekennzeichnet, daß** die ersten, zweiten, dritten und die gegebenenfalls vierten Stellungen in einer Bewegungsrichtung des Sperrbolzens (15) hintereinander liegen.

10. Betätigungseinrichtung nach einem der Ansprüche 7 bis 9, **dadurch gekennzeichnet, daß** das zweite Eingriffselement (22) als Eingriffsausnehmung in einer mit dem zweiten Gelenkzapfen (17) drehbaren Eingriffsscheibe (21) ausgebildet und das erste Eingriffselement (24) quer zu der Eingriffsscheibe (21) beweglich gelagert ist, wobei das erste Eingriffselement (24) derart geformt ist, daß es bei einer Bewegung in die erste und dritte Stellung nicht in die Eingriffsausnehmung (22) einfaßt, jedoch bei einer Bewegung in die zweite und gegebenenfalls vierte Stellung in die Eingriffsausnehmung (22) einfaßt.

11. Betätigungseinrichtung nach Anspruch 10, **dadurch gekennzeichnet, daß** das erste Eingriffselement (24) eine Verzahnung aufweist.

12. Betätigungseinrichtung nach Anspruch 10 oder 11, **dadurch gekennzeichnet, daß** das erste Eingriffselement (24) parallel zum Sperrbolzen (15) verläuft und mit diesem starr verbunden ist.

13. Betätigungseinrichtung nach einem der Ansprüche 1 bis 12, **dadurch gekennzeichnet, daß** der Sperrbolzen (15) mit einem außenliegenden Handgriff (16) verbunden ist.

14. Betätigungseinrichtung nach Anspruch 13, **dadurch gekennzeichnet, daß** der Sperrbolzen (15) mit dem Handgriff (16) fest verbunden ist.

15. Betätigungseinrichtung nach Anspruch 13, **dadurch gekennzeichnet, daß** der Handgriff als Drehgriff ausgebildet ist, der über ein Getriebe derart mit dem Sperrbolzen verbunden ist, daß eine Drehbewegung des Drehgriffs in eine Längsbewegung des Sperrbolzens umgewandelt wird.

16. Betätigungseinrichtung nach einem der Ansprüche 1 bis 15, **dadurch gekennzeichnet, daß** der Sperrbolzen (15) mit einer Rasteinrichtung (29, 30) zusammenwirkt, die ein Einrasten in verschiedenen Stellungen bewirkt.

## Claims

1. Actuation device (1) for the actuation of two power transmission lines with the following characteristics:
a) the actuation device (1) has an actuating lever (2) operable by hand;
b) the actuating lever (2) is based in a joint (4) which permits a pivoting of the actuating lever (2) in all directions;
c) connected with the actuating lever (2) there are a first and a second coupling device (9, 10) for coupling each with a power transmission line;
d) the coupling devices (9, 19) are fitted on the actuating lever (2) in such a way that with pivoting of the actuating lever (2) in a first plane of movement the first coupling device (9) pivots and the second is only rotated and with a pivoting in a second plane of movement perpendicular to the first the second coupling device (10) pivots and the first is only rotated;
e) fitted to the joint (4) there is a hand operable locking device,
aa) which in a release position releases the joint in such a manner that the actuating lever (2) is pivotable in all directions and herewith a pivoting of both coupling devices (9, 10) can be effected;
bb) which locks the joint (4) in a first locking position in such a manner that the actuating lever (2) is pivotable exclusively in the first plane of movement;
cc) which locks the joint (4) in a second locking position in such a manner that the actuating lever (2) is pivotable exclusively in the second plane of movement;
**characterised by** the following characteristics:
f) the joint is formed as a universal joint (4);
g) the universal joint (4) has a first hinge pin (13) fixed to the appliance, which extends in the first plane;
h) on the first hinge pin (13) there is a second hinge pin (17) mounted rotably around the axis of the first hinge pin ;
i) on the second hinge pin (17) the actuating lever (2) is mounted rotably around an axis which runs perpendicularly to the axis of the first hinge pin (13);
j) the locking device (28) exhibits a first locking appliance (28);
k) the first locking appliance (28) has a locking bolt (15) which is mounted movably in the first hinge pin (13) between a release position and a blocking position;
l) the locking bolt (15) is, for the purpose of reaching the blocking position beyond the first hinge pin (13) into a blocking cut-out (27), so far movable in the actuating lever that the actuating lever (2) that it is fixed opposite the second hinge pin (17);
m) the locking device exhibits a second locking appliance (23), by means of which the second hinge pin (17) is fixable without being able to rotate opposite the first hinge pin (13).

2. Actuation device according to claim 1, **characterised by** the fact that for the reaching of a third locking position the two locking appliances (23, 28) can be actuated in such a manner that both locking appliances are simultaneously situated in their locking positions.

3. Actuation device according to claim 1 or 2, **characterised by** the fact that the locking bolt (15) runs coaxially with the first hinge pin (13).

4. Actuation device according to one of the claims 1 to 3, **characterised by** the fact that the first coupling device (9) is fitted coaxially to the first hinge pin (13).

5. Actuation device according to one of the claims 1 to 4, **characterised by** the fact that the second coupling device (10) is fitted coaxially to the axis of pivoting of the actuating lever (2) around the second hinge pin (17).

6. Actuation device according to one of the claims 1 to 5, **characterised by** the fact that the second locking appliance (23) exhibits a first intervention organ and a second one complementary to it (22, 24), with the second intervention organ (22) being fitted on the second hinge pin (17) and the first intervention organ (24) being movably mounted on the part of the actuation device (1) fixed to the equipment in such a way that it is movable between a release position and an intervention position in which the actuating lever (2) is pivotable exclusively in the first plane of movement.

7. Actuation device according to claim 6, **characterised by** the fact that the first intervention organ (24) is coupled with the locking bolt (15) in such a manner that in a first position (release position) locking bolt (15) and first intervention organ (24) are in the release position, that in a second position (first locking position) the locking bolt (15) is still in the release position and the intervention organ (24) in the intervention position and that in a third position (second locking position) the locking bolt (15) is in the locking position and the first intervention organ (24) in the release position.

8. Actuation device according to claim 7, **characterised by** the fact that the first intervention organ (24) is coupled with the locking bolt (15) in such a manner that in a fourth position (third locking position) the locking bolt (15) is in the locking position and the first intervention organ (24) in the intervention position.

9. Actuation device according to claim 7 or 8, **characterised by** the fact that the first, second, third and if present the fourth positions are situated one behind the other in a direction of movement of the locking bolt (15).

10. Actuation device according to one of the claims 7 to 9, **characterised by** the fact that the second intervention element (22) is formed as an intervention cut-out in an intervention disc (21) rotable with the second hinge pin and the first intervention element (24) is formed in such a manner that with a movement into the first and third position it does not engage in the intervention cut-out (22), but with a movement into the second and if present the fourth position it engages in the intervention cut-out (22).

11. Actuation device according to claim 10, **characterised by** the fact that the first intervention element (24) exhibits a toothing.

12. Actuation device according to claim 10 or 11, **characterised by** the fact that the first intervention element (24) runs parallel to the locking bolt (15) and is rigidly connected with this.

13. Actuation device according to one of the claims 1 to 12, **characterised by** the fact that the locking bolt (15) is connected with an externally situated handle (16).

14. Actuation device according to claim 13, **characterised by** the fact that the locking bolt (15) is fixedly connected with the handle (16).

15. Actuation device according to claim 13, **characterised by** the fact that the handle is formed as a rotable control grip which is connected with the locking bolt via a gearing in such a manner that a rotary movement of the control grip is converted into a longitudinal movement of the locking bolt.

16. Actuation device according to one of the claims 1 to 15, **characterised by** the fact that the locking bolt (15) works in conjunction with a stop device (29. 30) which effects an engaging in different positions.

## Revendications

1. Dispositif d'actionnement (1) pour l'actionnement de deux lignes de transmission de force, avec les caractéristiques suivantes :
a) le dispositif d'actionnement (1) possède un levier d'actionnement (2) pouvant être manoeuvré à la main ;
b) le levier d'actionnement (2) est monté dans une articulation (4) qui permet un pivotement du levier d'actionnement (2) dans toutes les directions ;
c) une premier et un deuxième équipements d'accouplement (9, 10) sont reliés au levier d'actionnement (2) pour l'accouplement d'une ligne de transmission de force respective ;
d) les équipements d'accouplement (9, 10) sont disposés sur le levier d'actionnement (2) de telle sorte que le premier équipement d'accouplement (9) est pivoté et le deuxième seulement tourné lors du pivotement du levier d'actionnement (2) dans un premier plan de déplacement, et le deuxième équipement d'accouplement (10) est pivoté et le premier seulement tourné lors d'un pivotement dans un deuxième plan de déplacement perpendiculaire au premier ;
e) un dispositif de verrouillage pouvant être actionné à la main est associé à l'articulation (4), dispositif qui
aa) libère l'articulation dans une position de libération de telle sorte que le levier d'actionnement (2) peut être pivoté dans toutes les directions, permettant ainsi de produire un pivotement des deux équipements d'accouplement (9, 10) ;
bb) verrouille l'articulation (4) dans une première position de verrouillage de telle sorte que le levier d'actionnement (2) peut être pivoté exclusivement dans le premier plan de déplacement ;
cc) verrouille l'articulation (4) dans une deuxième position de verrouillage de telle sorte que le levier d'actionnement (2) peut être pivoté exclusivement dans le deuxième plan de déplacement ;
**caractérisé par** les caractéristiques suivantes :
f) l'articulation est réalisée sous forme de joint de Cardan (4) ;
g) le joint de Cardan (4) possède un premier pivot (13) solidaire de l'appareil, qui s'étend dans le premier plan ;
h) un deuxième pivot (17) est monté sur le premier pivot (13) à rotation autour de l'axe du premier pivot (13) ;
i) le levier d'actionnement (2) est monté sur le deuxième pivot (17) à rotation autour d'un axe qui s'étend perpendiculairement à l'axe du premier pivot (13) ;
j) le dispositif de verrouillage (28) présente un premier équipement de verrouillage (28) ;
k) le premier équipement de verrouillage (28) possède un boulon de verrouillage (15) qui est monté à translation dans le premier pivot (13) entre une position de libération et une position de blocage ;
l) le boulon de verrouillage (15) peut, afin d'atteindre la position de blocage, être enfilé au-delà du premier pivot (13) dans un évidement de blocage (27) du levier d'actionnement suffisamment profondément pour que le levier d'actionnement (2) soit immobilisé par rapport au deuxième pivot (17) ;
m) le dispositif de verrouillage présente un deuxième équipement de verrouillage (23) au moyen duquel le deuxième pivot (17) peut être immobilisé en rotation par rapport au premier pivot (13).

2. Dispositif d'actionnement selon la revendication 1, **caractérisé en ce qu'**afin d'atteindre une troisième position de verrouillage, les deux équipements de verrouillage (23, 28) peuvent être actionnés de façon que les deux équipements de verrouillage (23, 28) se trouvent en même temps dans leurs positions de verrouillage.

3. Dispositif d'actionnement selon la revendication 1 ou 2, **caractérisé en ce que** le boulon de verrouillage (15) s'étend coaxialement au premier pivot (13).

4. Dispositif d'actionnement selon l'une des revendications 1 à 3, **caractérisé en ce que** le premier équipement d'accouplement (9) est disposé coaxialement au premier pivot (13).

5. Dispositif d'actionnement selon l'une des revendications 1 à 4, **caractérisé en ce que** le deuxième équipement d'accouplement (10) est disposé coaxialement à l'axe de pivotement du levier d'actionnement (2) autour du deuxième pivot (17).

6. Dispositif d'actionnement selon l'une des revendications 1 à 5, **caractérisé en ce que** le deuxième équipement de verrouillage (23) présente un premier organe d'engagement et un deuxième organe d'engagement complémentaire (22, 24), sachant que le deuxième organe d'engagement (22) est disposé sur le deuxième pivot (17) et que le premier organe d'engagement (24) est monté à déplacement, sur la partie du dispositif d'actionnement (1) qui est solidaire de l'appareil, de telle sorte qu'il est mobile entre une position de libération et une position d'engagement dans laquelle le levier d'actionnement (2) peut être pivoté exclusivement dans le premier plan de déplacement.

7. Dispositif d'actionnement selon la revendication 6, **caractérisé en ce que** le premier organe d'engagement (24) est accouplé au boulon de verrouillage (15) de telle sorte que, dans une première position (position de libération), le boulon de verrouillage (15) et le premier organe d'engagement (24) se trouvent en position de libération, que dans une deuxième position (première position de verrouillage), le boulon de verrouillage (15) se trouve encore en position de libération et l'organe d'engagement (24) se trouve en position d'engagement, et que, dans une troisième position (deuxième position de verrouillage), le boulon de verrouillage (15) se trouve en position de blocage et le premier organe d'engagement (24) en position de libération.

8. Dispositif d'actionnement selon la revendication 7, **caractérisé en ce que** le premier organe d'engagement (24) est couplé au boulon de verrouillage (15) de telle sorte que, dans une quatrième position (troisième position de verrouillage), le boulon de verrouillage (15) se trouve en position de blocage et le premier organe d'engagement (24) en position d'engagement.

9. Dispositif d'actionnement selon la revendication 7 ou 8, **caractérisé en ce que** la première, la deuxième, la troisième et le cas échéant la quatrième positions de verrouillage se trouvent les unes à la suite des autres dans une direction de déplacement du boulon de verrouillage (15).

10. Dispositif d'actionnement selon l'une des revendications 7 à 9, **caractérisé en ce que** le deuxième organe d'engagement (22) est réalisé sous forme d'évidement d'engagement dans un disque d'engagement (21) rotatif avec le deuxième pivot (17) et le premier organe d'engagement (24) est monté à déplacement transversalement au disque d'engagement (21), sachant que le premier organe d'engagement (24) est formé de telle sorte qu'il ne s'insère pas dans l'évidement d'engagement (22) lors d'un déplacement dans la première et la troisième positions, mais s'insère dans l'évidement d'engagement (22) lors d'un déplacement dans la deuxième et le cas échéant la quatrième positions.

11. Dispositif d'actionnement selon la revendication 10, **caractérisé en ce que** le premier organe d'engagement (24) présente une denture.

12. Dispositif d'actionnement selon la revendication 10 ou 11, **caractérisé en ce que** le premier organe d'engagement (24) s'étend parallèlement au boulon de verrouillage (15) et lui est rigidement relié.

13. Dispositif d'actionnement selon l'une des revendications 1 à 12, **caractérisé en ce que** le boulon de verrouillage (15) est relié à une poignée extérieure (16).

14. Dispositif d'actionnement selon la revendication 13, **caractérisé en ce que** le boulon de verrouillage (15) est fixement relié à la poignée (16).

15. Dispositif d'actionnement selon la revendication 13, **caractérisé en ce que** la poignée est réalisée sous forme de poignée tournante qui est reliée au boulon de verrouillage par l'intermédiaire d'un mécanisme de transmission de telle sorte qu'un mouvement de rotation de la poignée tournante est transformé en un mouvement longitudinal du boulon de verrouillage.

16. Dispositif d'actionnement selon l'une des revendications 1 à 15, **caractérisé en ce que** le boulon de verrouillage (15) coopère avec un équipement de crantage (29, 30) qui produit un crantage dans différentes positions.
